# EUROPÄISCHE PATENTANMELDUNG

(11) **EP 1 219 206 A1**
(43) Veröffentlichungstag der Anmeldung: **03.07.2002**
(21) Anmeldenummer: 01128294.4
(22) Anmeldetag: 29.11.2001
(51) Int. Cl.: A47B 95/02, F21V 33/00

(54) **Griffelement, insbesondere für Möbel**

(30) Priorität: 22.12.2000 DE 10064716
(71) Anmelder: Union Knopf GmbH, 33689 Bielefeld (DE)
(72) Erfinder: Sommer, Michael, 33609 Bielefeld (DE)
(74) Vertreter: Dantz, Jan Henning

(57) **Zusammenfassung**

Ein Griffelement (1), insbesondere für Möbel, umfasst einen Griffkörper (2), der an oder in einer Möbelfront anbringbar ist, wobei in dem Griffelement (1) eine Aussparung (3) vorgesehen ist, in dem eine Leiste (4) mit mehreren Leuchtkörpern (5) aufgenommen ist. Vorzugsweise weist die Leiste (4) mehrere Leuchtkörper (5) auf, die mittels an der Leiste (4) vorgesehenen Leiterbahnen miteinander elektrisch verbunden sind. Zwischen den Leuchtkörpern (5) und dem zugänglichen Griffbereich ist ein Diffusor (6) angeordnet. Mit dem erfindungsgemäßen Griffelement (1) lassen sich bei einfacher Montage Möbelfronten bereitstellen, deren Griffelemente (1) auf elegante Weise beleuchtet sind.

## Beschreibung

Die vorliegende Erfindung betrifft ein Griffelement, insbesondere für Möbel, mit einem Griffkörper, der an oder in einer Möbelfront anbringbar ist.

Aus der DE 299 14 936 U1 ist ein Möbel bekannt, bei dem eine umlaufende Stoßleiste vorgesehen ist. Diese Stoßleiste ist hohl ausgebildet und umfasst im inneren Bereich eine Beleuchtungsvorrichtung, die durch die Stoßleiste hindurch sichtbar ist und die Umgebung beleuchtet. Diese bekannte Beleuchtungsanordnung eignet sich jedoch nur schlecht für den Griffbereich. Einerseits ist die Montage aufwendig und andererseits lässt die gezeigte Anordnung keine dezente Beleuchtung eines Griffelementes für ein schönes optisches Erscheinungsbild zu.

Es ist daher Aufgabe der vorliegenden Erfindung, ein an einem Möbel anbringbares beleuchtbares Griffelement bereitzustellen, das einfach zu montieren ist und eine formschöne Ausgestaltung des Griffelementes ermöglicht.

Diese Aufgabe wird mit einem Griffelement mit den Merkmalen des Anspruches 1 gelöst. Wenn in dem Griffelement eine Aussparung vorgesehen ist, indem eine Leiste mit mehreren Leuchtkörpern aufgenommen ist, lassen sich die Leuchtkörper auf einfache Weise an dem Griff montieren, da lediglich die Leiste an dem Griffelement angebracht werden muss. Durch die Vorsehung mehrerer einzelner Leuchtkörper wird eine flächige Ausleuchtung bereitgestellt, die eine formschöne Gestaltung des Griffelementes mit Beleuchtung ermöglicht. Durch die Vorsehung mehrerer einzelner Leuchtkörper können Leuchtioden eingesetzt werden, die mit Niederspannung betrieben werden, so dass die Erwärmung des Griffelementes durch die Beleuchtung gering ist.

Gemäß einer bevorzugten Ausführungsform der Erfindung weist die Leiste mehrere Leuchtkörper auf, die mittels in der Leiste vorgesehenen Leiterbahnen miteinander elektrisch verbunden sind. Dies ermöglicht eine besonders kompakte und platzsparende Bauweise, da die elektrische Verbindung und die Leuchtkörper an der Leiste vormontiert angebracht sind. Die Leiste muss lediglich noch elektrisch versorgt werden.

Um eine flächige Ausleuchtung des Griffelementes zu erhalten, ist vorzugsweise zwischen der Leiste mit den Leuchtkörpern und dem von außen zugänglichen Griffbereich ein Diffusor angeordnet, so dass das von den Leuchtkörpern austretende Licht zumindest teilweise im Diffusor gebrochen wird und in unterschiedliche Richtungen ausstrahlt. Der Diffusor kann dabei ein U-förmiges transparentes Kunststoffprofil sein, das die Leiste mit den Leuchtkörpern umgreift. Das Kunststoffprofil kann an einer oder an beiden Seiten eine reflektierende Oberfläche, beispielsweise durch eine Mattierung besitzen, um die Streuung des Lichtes zu vergrößern.

Für eine einfache Montage der Leiste mit den Leuchtkörpern ist diese vorzugsweise mit einem Steckelement zur elektrischen Versorgung verbunden. Das Steckelement kann auf einfache Weise an einen dafür vorgesehenen Bereich der Leiste angesteckt werden.

In einer bevorzugten Ausführungsform der Erfindung ist das Griffelement als Muldengriff ausgebildet, wobei die Leiste an einem nach innen gerichteten Griffraum angeordnet ist. Dadurch wird der innere Griffraum beleuchtet und der Betrachter sieht vor allem die indirekte Beleuchtung des Griffraumes, was eine besonders ästhetische und dezente Art der Beleuchtung ist. Für eine gleichmäßige Ausleuchtung kann die Leiste sich im wesentlichen über die gesamte Breite des Griffraumes erstrecken.

Um das Griffelement vor dem Anbringen an ein Möbel vormontieren zu können, sind vorzugsweise in dem Griffelement von außen nicht sichtbare Kanäle für die Kabelführung ausgespart. Dabei sind an mehreren Stellen des Griffelementes Öffnungen zum Durchführen von Kabeln vorgesehen, so dass die Kabelführung auf unterschiedliche Weise individuell abgestimmt erfolgen kann. Für eine einfache Vormontage sind an der zum Möbel gewandten Rückseite Kanäle und Öffnungen vorgesehen, die mittels einer Platte verschlossen sind. Dadurch kann das Griffelement mit verschlossener Platte und heraushängendem Kabel montiert werden.

Die Beleuchtung des Griffelementes eignet sich besonders gut für Griffkörper aus Metall, vorzugsweise wenn diese in einer Zinklegierung, beispielsweise mit Mattierung gegossen sind.

Die Erfindung wird nachfolgend anhand mehrerer Ausführungsbeispiele mit Bezug auf die beigefügten Zeichnungen näher erläutert. Es zeigen:
- Fig. 1: eine perspektivische Ansicht eines Ausführungsbeispieles eines erfindungsgemäßen Griffelementes;
- Fig. 2: eine perspektivische Explosivansicht des Griffelementes der Fig. 1;
- Fig. 3: eine perspektivische Detailansicht einer alternativen Kabelführung für das Griffelement der Fig. 1;
- Fig. 4: eine perspektivische Detailansicht einer weiteren alternativen Kabelführung für das Griffelement der Fig. 1;
- Fig. 5: eine perspektivische Ansicht eines zweiten Ausführungsbeispieles eines erfindungsgemäßen Griffelementes, und
- Fig. 6: eine perspektivische Ansicht eines dritten Ausführungsbeispieles eines erfindungsgemäßen Griffelementes;

Das in den Fig. 1 und 2 gezeigte Griffelement 1 umfasst einen Griffkörper 2 aus Aluminium-Zinkdruckguss, der als Muldengriff ausgebildet ist. Der Griffkörper 2 umfasst eine in einem Griffraum 9 hereinragende Schräge 20, so dass der Verwender in den Griffraum 9 greifen kann, um eine Möbeltür, eine Schublade oder ähnliches zu öffnen und zu schließen.

Der Griffkörper ist im Bereich des Griffraumes mit einer Aussparung 3 versehen, in der eine Leiste 4 mit mehreren Leuchtkörpern 5 aufgenommen ist. Die Leiste 4 ist als Leiterplatte ausgebildet und umfasst in dem dargestellten Ausführungsbeispiel 8 Leuchtkörper 5 in Form von kleinen Leuchtioden. Die Leuchtioden sind in der Leiste integriert und elektrisch mittels nicht dargestellter miniaturisierter Leiterbahnen elektrisch verbunden. Diese vorgefertigte Leiste 4 kann individuell auf die Größe der Aussparung 3 abgestimmt werden und in diese eingeklebt oder sonstwie befestigt werden. In dem dargestellten Ausführungsbeispiel ist die Leiste 4 in einem U-förmigen Diffusor aus einem transparenten Kunststoffmaterial aufgenommen, der in der Aussparung 3 angeordnet ist.

Zur elektrischen Versorgung der Leiste 4 bzw. der Leuchtkörper 5 ist ein Steckelement 7 vorgesehen, das mit der Leiste 4 verbindbar ist und die auf der Leiste 4 angeordneten Leiterbahnen elektrisch versorgt, wobei eine Niederspannung eingesetzt wird. Das Steckelement 7 ist mit einem Kabel 8 verbunden, das aus dem Griffelement herausführbar ist und mit einer nicht gezeigten Stromquelle verbindbar ist.

Zur Führung des Kabels 8 sind in dem Griffkörper 2 Kanäle 10 und 11 ausgespart. Um das Kabel 8 aus dem Griffkörper 2 herauszuführen, sind an mehreren Stellen Öffnungen bzw. Schlitze 12, 13, 14 und 15 vorgesehen, so dass je nach Montagemöglichkeit das Kabel 8 an unterschiedlichen Stellen des Griffkörpers 2 herausgeführt werden kann.

Nachdem die Leiste 4 mit dem Diffusor 6 und das Steckelement 7 in dem Griffkörper 2 aufgenommen sind, werden die rückseitig angeordneten Kanäle 10 und 11 und Schlitze bzw. Öffnungen 12, 13, 14, 15 mittels einer Platte 17 verschlossen. Die Platte 17 wird mittels Schrauben 18 an dem Griffkörper 2 festgelegt. In der Platte 17 ist eine Aussparung 16 vorgesehen, so dass das Kabel 8 auch rückseitig zu der Platte 17 herausgeführt werden kann.

In dem in Fig. 2 dargestellten Ausführungsbeispiel ist die Leiste 4 über das Steckelement 7 und das Kabel 8 elektrisch mit Strom versorgt, wobei das Kabel 8 durch die Öffnung 16 aus dem Griffelement herausgeführt ist.

Alternativ kann gemäß Fig. 3 das Steckelement 7 mit der Leiste 4 verbunden und mittels eines Kabels 8' und eines weiteren Steckelementes 7 elektrisch versorgt werden. Das zweite Steckelement 7 an dem Kabel 8' ist bei diesem Ausführungsbeispiel an der Öffnung 14 aus dem Griffkörper 2 herausgeführt.

In Fig. 4 ist ein weiteres Kabel 8" vorgesehen, das einerseits mittels eines Steckelementes 7 mit der Leiste 4 verbunden ist und andererseits mittels eines Steckelementes 7 durch die Öffnung 13 des Griffkörpers 2 herausgeführt ist.

In dem dargestellten Ausführungsbeispiel ist ein Muldengriff aus Metall dargestellt. Es ist auch möglich, andere Werkstoffe beispielsweise Kunststoffe einzusetzen.

Ferner ist die Form des Griffkörpers nicht auf einen Muldengriff beschränkt. Es ist auch möglich Relinggriffe, längliche Griffe, Türklinken oder andere Griffelemente mit der erfindungsgemäßen Beleuchtung auszurüsten. Auch die Form der Leiste kann statt rechteckig auch gebogen, kreisförmig oder ringförmig ausgebildet sein, um sich an die jeweilige Kontur des Griffelementes anzupassen.

In Fig. 5 ist eine alternative Ausführungsform eines erfindungsgemäßen Griffelementes 30 gezeigt. Das Griffelement 30 umfaßt zwei metallische Sockel 31 und 34, die über einen Steg aus eingefärbtem Kunststoffmaterial miteinander verbunden sind. In dem Sockel 31 ist eine Aussparung vorgesehen, in dem eine Leiste 32 mit Leuchtkörpern aufgenommen ist, die in das Kunststoffmaterial einleuchten. Auch in dem Sockel 34 ist eine entsprechende Leiste vorgesehen.

In Fig. 6 ist eine weitere Ausführungsform eines Griffelementes 40 gezeigt, das die Fläche des angrenzenden Möbelkorpus anstrahlt. Hierfür weist das Griffelement 40 einen Sockel 42 und einen Sockel 43 auf, deren Innenflächen zueinander verlaufen. An der schräg verlaufenden Innenfläche des Sockels 42 ist eine Leiste 41 mit Leuchtkörpern vorgesehen, so dass der Innenraum zwischen Griffelement 40 und Möbelkorpus ausgeleuchtet wird.

Die Leisten 32 und 41 sind in den beiden Ausführungsbeispielen wie beim dem ersten Ausführungsbeispiel ausgebildet. Auch bei anderen Formen von Griffen kann eine erfindungsgemäße Beleuchtungseinrichtung vorgesehen werden. Statt der dargestellten rechteckigen Leisten können auch kreisförmige Leisten eingesetzt werden die nach Art eines Bullauges aus dem Griffkorpus herausleuchten.

## Patentansprüche

1. Griffelement (1, 30, 40), insbesondere für Möbel mit einem Griffkörper (2), der an oder in einer Möbelfront anbringbar ist, **dadurch gekennzeichnet, dass** in dem Griffelement (1, 30, 40) eine Aussparung (3) vorgesehen ist, indem eine Leiste (4, 32, 41) mit mehreren Leuchtkörpern (5) aufgenommen ist.

2. Griffelement nach Anspruch 1, **dadurch gekennzeichnet, dass** die Leiste (4) mehrere Leuchtkörper (5) aufweist, die mittels an der Leiste (4) vorgesehenen Leiterbahnen miteinander elektrisch verbunden sind.

3. Griffelement nach Anspruch 1 oder 2, **dadurch gekennzeichnet, dass** zwischen der Leiste (4) mit den Leuchtkörpern (5) und dem von außen zugänglichen Griffbereich ein Diffusor (6) angeordnet ist.

4. Griffelement nach Anspruch 3, **dadurch gekennzeichnet, dass** der Diffusor (6) ein U-förmiges transparentes Kunststoffprofil ist, das die Leiste (4) mit den Leuchtkörpern (5) umgreift.

5. Griffelement nach einem der Ansprüche 1 bis 4, **dadurch gekennzeichnet, dass** die Leiste (4) mit einem Steckelement (7) zur elektrischen Versorgung verbunden ist.

6. Griffelement nach einem der Ansprüche 1 bis 5, **dadurch gekennzeichnet, dass** das Griffelement (1) als Muldengriff ausgebildet ist und die Leiste (4) an einem nach innen gerichteten Griffraum (9) angeordnet ist.

7. Griffelement nach Anspruch 6, **dadurch gekennzeichnet, dass** die Leiste (4) sich im wesentlichen über die gesamte Breite des Griffraumes (9) erstreckt.

8. Griffelement nach einem der Ansprüche 1 bis 7, **dadurch gekennzeichnet, dass** in dem Griffelement (1) von außen nicht sichtbare Kanäle (10, 11) für die Kabelführung ausgespart sind.

9. Griffelement nach einem der Ansprüche 1 bis 8, **dadurch gekennzeichnet, dass** an mehreren Stellen des Griffelementes (1) Öffnungen (12 bis 16) zum Durchführen von Kabeln (8) vorgesehen sind.

10. Griffelement nach Anspruch 8 oder 9, **dadurch gekennzeichnet, dass** die an der zum Möbel gewandten Rückseite vorgesehenen Kanäle (10, 11) und Öffnungen (12 bis 16) mit einer Platte (17) verschlossen sind.

11. Griffelement nach einem der Ansprüche 1 bis 10, **dadurch gekennzeichnet, dass** der Griffkörper (2) aus Metall, vorzugsweise einer Zinklegierung, gegossen ist.
